# EUROPÄISCHE PATENTSCHRIFT

(11) **EP 1 387 798 B1**
(45) Veröffentlichungstag und Bekanntmachung des Hinweises auf die Patenterteilung: **10.08.2005**
(21) Anmeldenummer: 02748308.0
(22) Anmeldetag: 28.02.2002
(51) Int. Cl.: B65D 75/66, G09F 3/03, B65D 101/00

(54) **SICHERHEITSMERKMALE**
SECURITY FEATURES
CARACTERISTIQUES DE SECURITE

(30) Priorität: 01.03.2001 DE 10111850
(43) Veröffentlichungstag der Anmeldung: 11.02.2004
(73) Patentinhaber: WHD elektronische Prüftechnik GmbH, 01139 Dresden (DE)
(72) Erfinder: PUTTKAMMER, Frank, 01640 Coswig (DE)
(74) Vertreter: Heitsch, Wolfgang
(86) Internationale Anmeldenummer: PCT/DE2002/000750
(87) Internationale Veröffentlichungsnummer: WO 2002/070368

(56) Entgegenhaltungen:
- EP-A- 0 317 202
- EP-A- 0 753 623
- US-A- 5 112 672

## Beschreibung

Die Erfindung betrifft Sicherheitsmerkmale, vorzugsweise Aufreißbänder bzw. -fäden, zur Identifikation der Originalität von Produkten durch den Hersteller oder befugte Kontrollorgane.

Durch Produktpiraterie und unautorisierte Produktion von diversen Markenprodukten beispielsweise in der Arzneimittel-, Textil- und Kosmetikindustrie sowie in der Ersatzteilbranche erwachsen den Originalproduzenten enorme materielle Schäden und Image-Verluste. Bei der Produktpiraterie und unautorisierten Produktion von hochpreisigen Konsumgütern, welche nicht der Qualität des Originals entsprechen, ist sowohl dem Hersteller als auch einem Großteil der Verbraucher daran gelegen, die Waren auf Echtheit prüfen zu können. Hierzu werden diese üblicherweise mit sichtbaren Sicherheitsmerkmalen versehen. Als Sicherheitsmerkmale werden beispielsweise Hologramme auf die Produkte aufgebracht. Eine weitere Möglichkeit besteht darin, die Verpackungen der Produkte mit Sicherheitsmerkmalen zu versehen. Beispielsweise werden zum Öffnen der Verpackungen um das Verpackungsmaterial herum Fäden, Bänder oder Schnüre eingelegt. Als Sicherheitsmerkmal sind diese sogenannten Aufreißmittel meist andersfarbig gestaltet, mit einer fühlbaren Materialstärke ausgestattet und teilweise mit einer scharfen, spürbaren Kante versehen. Ein Ende dieser Aufreißfäden ist meist als eine frei heraushängende, für den Benutzer bequem greifbare Lasche ausgebildet. Auch die Gestaltung dieser Lasche - beispielsweise deren Form, Länge oder Breite - wird als Originalitätsnachweis verwendet.

Obwohl bei nicht hochwertigen Produkten meist auf diesen Aufwand verzichtet wird und oftmals der Aufreißfaden aus demselben Material wie die Verpackung besteht, ist immer häufiger zu beobachten, dass die bisher angewandten Merkmale zur Kennzeichnung der Originalität nicht ausreichen, um das Original wirksam zu schützen. Aufgrund der fortschreitenden Entwicklung der auch für den Fälscher zugänglichen Techniken sind die Originalitäts- und Sicherheitsmerkmale jedoch leicht nachzuahmen und herzustellen. Die Forderung nach Erhöhung der technologischen Hürde für Fälscher wird immer größer.

In vielen Wirtschaftsbranchen erleiden die Hersteller erhebliche Verluste durch sogenannte "graue Ware". Dabei haben die Verbraucher meist hinsichtlich der "grauen Ware" kein besonderes Interesse an einer Echtheitsprüfung. Die Ware entspricht dem Original und ist in der Regel zu einem wesentlich tieferen Preis erhältlich. Hier liegt das Hauptinteresse an einer Echtheitsprüfung bei dem Hersteller. Es werden hier verdeckte und humanvisuell nicht erkennbare Sicherheitsmerkmale bevorzugt eingesetzt. Die Verbraucher werden durch Designänderungen nicht verunsichert. Die Unkenntnis der Art und Lage der Sicherheitsmerkmale soll verhindern, dass sich der Fälscher bei der Herstellung z. B. der Verpackung für "graue Ware" auf die Prüftechnik und Prüfgeräte einstellen kann. Ein generelles Problem sowohl bei der Produktpiraterie als auch bei der unautorisierten Produktion stellt die unautorisierte Herstellung von Verpackungen und Umverpackungen oder aber auch der Diebstahl derer, mit denen die Fälschungen oder die graue Ware verpackt werden und damit Originalität vorgetäuscht wird, dar.

In der EP 0 317 202 wird eine Verpackung mit einem Aufreißband beschrieben, wobei dieses zur Aufnahme magnetisch kodierter Informationen mit einem magnetisierbaren Material beschichtet ist.

Die WO 99/43556 A1 beschreibt Aufreißfäden als Sicherheitsmerkmal für Verpackungen mit einem oder mehreren Perforationslöchern, wobei diese beispielsweise Firmenlogos darstellen. Weiterhin werden Aufreißfäden mit einzelnen metallisierten Abschnitten verwendet, wobei sich innerhalb dieser metallisierten Abschnitte demetallisierte Zonen, welche insbesondere Figuren oder Buchstaben darstellen, befinden und/oder die metallisierten Abschnitte Hologramme darstellen. Aber auch die Kombination des optisch wirksamen Sicherheitsmerkmals mit einer elektrisch wirksamen Merkmalsfarbe zur Kodierung von Informationen wird beschrieben.

In der DE 198 08 288 A1 wird vorgeschlagen, einzelne Abschnitte des Aufreißfadens vorzugsweise mit einer Beschichtungsdicke von 70 nm bis 200 nm zu metallisieren und innerhalb dieser metallisierten Abschnitte wiederum Zonen zu demetallisieren, beispielsweise Figuren oder Buchstaben darstellend. Eine Kompatibilität zu den bisher verwendeten Herstellungsmethoden und technologischen Herstellungsgeschwindigkeiten ist nicht gegeben. Durch die Strukturierung mittels Masken oder anderer Abdeckungen wird keine genügend hohe Auflösung erreicht. bzw. sind deren Nutzungsdauer zu gering.

Bekannt sind außerdem Metallisierungsbeschichtungen hergestellt durch Drucken. Beschichtungen hergestellt mittels metallischer Druckfarben lassen eine höhere Auflösung je nach Druckart, beispielsweise bei Streudrucken zu. Die Bindemittelauswahl ermöglicht die Einstellung der partiellen Flächenwiderstände. Die Brillanz der Oberfläche liegt unter der durch Vakuumbeschichtungsverfahren hergestellten Oberflächen. Für Sicherheitsmerkmale, realisiert durch Metallisierungen mit partiellen Flächenwiderstandsänderungen bei gleichzeitiger höchstmöglicher Brillanz der Oberfläche, stehen keine anwendbaren industriellen Technologien, insbesondere Vakuumtechnologien zur Verfügung, weil die üblichen Verarbeitungs- bzw. Herstellungsgeschwindigkeiten von ≥ 500 m/min nicht erreicht werden.

Alle vorbeschriebenen, verschiedenen Sicherheitsmerkmale, -vorkehrungen und Techniken werden in zunehmendem Maße von Fälschern in großen Maßstäben beherrscht und zumeist schon industriell angewendet, so dass zunehmend auf allen Märkten Fälschungen und "graue Ware" in Größenordnungen angeboten werden.

Aufgabe der Erfindung ist es neben der Überwindung der Nachteile aus dem Stande der Technik, Aufreißbänder bzw. -fäden, zur Identifikation der Originalität von Produkten durch den Hersteller oder befugte Kontrollorgane vorzuschlagen. Aus der wahlweisen nur dem Hersteller bzw. dem befugten Kontrollorgan bekannten Kombination von metallisierten Flächen, Flächenbrillanz, elektrisch leitfähigen Flächen und Flächenwiderstandsänderungen sind für den Fälscher nicht überwindbare technologische Hürden vorzuschlagen.

Eingangs der Erfindungsbeschreibung sollen nachstehend Begriffe definiert werden, wie sie durchgehend auch in den Patentansprüchen verstanden werden. Unter flächenhafter Metallisierung wird eine homogen metallisierte Fläche mit einer homogenen Oberflächenbrillanz verstanden. Unter streuhafter Metallisierung ist eine nicht homogen metallisierte Fläche oder eine homogen metallisierte Fläche mit Demetallisierungen oder eine homogen metallisierte Fläche mit inhomogener Oberflächenbrillanz oder eine homogen metallisierte Fläche mit inhomogener Oberflächenbrillanz und Demetallisierungen zu verstehen. Als Substrat bzw. Trägersubstrat wird jegliches Material bezeichnet, auf oder in welches Kodiermittel an- oder einzubringen sind, wobei unter Material beispielsweise Kunststoff- bzw. Metallfolie, Papier, Pappe und Textilgewebe zu verstehen ist. Unter Kodiermittel werden im Folgenden in dieser Beschreibung und in den Patentansprüchen Mittel zur Sicherung und Kodierung verstanden mit elektrischen, optischen oder magnetischen Wirkweisen. Als Aufreißband werden im folgenden die verschiedenartigsten Aufreißhänder, -streifen, -fäden und Aufreißfolien und dergleichen zusammengefasst bezeichnet. Unter Verpackungen sind sämtliche Umhüllungen, Teilumhüllungen, Umverpackungen, Kartonagen, Folien, Gewebe, Papier und Pappen, sämtlich geeignet um Produkte jeglicher Art zu Umhüllen, zu verstehen.

Die erfindungsgemäßen Sicherheitsmerkmale sind aus mehreren verschiedenen Komponenten, Kodiermitteln und elektrisch leitenden Schichten aufgebaut, wobei diese in unterschiedlicher Anordnung mit einem Trägersubstrat verbunden sind. Schichten an sich bekannter elektrisch leitender Polymere finden Anwendung. Diese Sicherheitsmerkmale stellen gemäß dieser Erfindung Aufreißbänder dar, welche mit einer Verpackung, beispielsweise verpresst, verklebt oder gesiegelt, verbunden sind. Voraussetzung für die Nutzung von elektrisch leitenden Polymerschichten in Kombination mit einer Metallisierungsschicht ist eine deutliche Differenz zwischen den Flächenwiderständen (≈ 100 kΩ / □), insbesondere ist ein sehr hoher elektrischer Flächenwiderstand der Metallisierungsschicht gefordert (≈ 200 kΩ / □). Die marktüblichen und angewendeten Technologien zur Metallisierung erreichen geringe Flächenwiderstände.

Insbesondere die Beschichtung mittels elektrisch leitendem Polymer, z. B. Polyethylendioxythiophenpolystyrolsulfonat (PEDT/PSS) in Kombination mit einer Metallisierungsschicht ist als technologische Hürde für Fälscher zu nutzen, wobei sich das PEDT/PSS durch einen Flächenwiderstand im Bereich von 15-100 kΩ / □ auszeichnet. Auf PE-Folien wird unter Nutzung eines Primers, ein Flächenwiderstand von 50 kΩ / □ erzielt.

Die Polymerschicht wird flächenhaft oder partiell aufgetragen, wobei sie vorzugsweise flächenmoduliert oder als Streudruck appliziert wird. Auf Grund der sich partiell ändernden Flächenwiderstände entsteht eine lesbare Kodierung. Diese wiederum lässt sich problemlos auf unterschiedliche Art detektieren, insbesondere mittels kapazitiver Kopplung. Vorteilhaft ist eine mögliche maschinelle physikalische Zweifachprüfung des elektrisch leitenden Polymers PEDT/PSS, welche zum einen die elektrische Leitfähigkeit, zum anderen die optische Eigenschaft beispielsweise im IR-Bereich detektiert. Die IR-Eigenschaften sind mit steigender Wellenlänge (> 900 nm) sowie vom Auftragsgewicht bzw. der Schichtdicke effektiv nutzbar. Durch Absorption und Wellenlängenänderung sind messbare Kenngrößen gegeben. Durch diese Zweifachprüfung wird die Wahrscheinlichkeit der Identifikation von Fälschungen, bzw. die Fehlerrate der nicht erkannten Fälschungen oder aber auch die Fehlerrate der echten als Fälschung erkannten Produkte wesentlich verringert.

Eine erfindungsgemäß zu verwendende metallisierte Fläche - insbesondere mit hoher Brillanz, bei der davon auszugehen wäre, dass diese eine gute elektrische Leitfähigkeit besitzt, welche ein elektrisch leitendes Sicherheitsmerkmal beinhalten könnte oder aber selbst über kodierte Flächenwiderstandsänderungen ein Sicherheitsmerkmal darstellt - stellt eine weitere Hürde für einen Fälscher dar, da die Aufgabe, Funktion und Wirkungsweise der metallisierten Fläche weder zu vermuten noch offensichtlich sind.

Im Einzelnen betrifft die Erfindung Sicherheitsmerkmale, vorzugsweise Aufreißbänder bzw. -fäden, zur Identifikation der Originalität von Produkten durch den Hersteller oder befugte Kontrollorgane. Die Aufreißbänder bestehen aus Substraten, aus flächenhaft oder streuhaft metallisierten Applikationen mit einem definierten Flächenwiderstand und aus elektrisch leitenden Polymeren, ebenfalls mit einem definierten Flächenwiderstand. Gemäß der Erfindung ist der Flächenwiderstand der flächenhaft oder streuhaft metallisierten Applikationen größer als 200 kΩ / □, und der Flächenwiderstand von elektrisch leitenden Polymeren liegt in einer Größenordnung von 15 bis 100 kΩ / □. Die Differenz zwischen den Flächenwiderständen der Applikationen und der elektrisch leitenden Polymere ist größer als 100 kΩ / □. Diese Art erfindungsgemäßer Aufreißbänder wird mit Verpackungen verbunden.

Der Aufbau der Aufreißbänder - also die Anordnung von Substraten, elektrisch leitenden Polymeren, flächenhaft oder streuhaft metallisierten Applikationen, Schutzschichten, Trennmitteln und/oder Kleberschichten - wird je nach Bestimmung gewählt, wobei die einzelnen Schichten untereinander austauschbar sind. Als Trennmittel finden vorzugsweise silikonisierte Schichten oder aber Transferbänder bzw. -schichten Anwendung. Je nach Verwendungszweck und angewandter Herstellungstechnologie kommen Primer zum Einsatz, wobei die Primer sowohl als Haftvermittler dienen als auch gemäß der Erfindung zum Glätten von aufgetragenen Substraten geeignet sind. Die elektrisch leitenden Polymere, die flächenhaft oder streuhaft metallisierten Applikationen, die Substrate, gegebenenfalls auch die Schutzschichten und die Primer werden erfindungsgemäß als Kodiermittel so angeordnet, dass ihre elektrischen oder optischen oder magnetischen Wirkweisen mittels kapazitiver Kopplung detektierbar sind, also als Kodiermittel Anwendung finden.

Gemäß der Erfindung ist auch vorgesehen, die elektrisch leitenden Polymere partiell oder flächenmoduliert oder partiell-flächenmoduliert aufzutragen. Auch für diesen Fall ist eine daraus entstehende Kodierung kapazitiv detektierbar. Ebenso partiell oder flächenmoduliert oder partiell-flächenmoduliert applizierte flächenhaft oder streuhaft metallisierte Applikationen sind als Kodierung mittels kapazitiver Kopplung detektierbar.

Gemäß der Erfindung sind die Kodiermittel der Sicherheitsmerkmale physikalisch oder chemisch beeinflussbar. Insbesondere durch Energiezuführung in Form von sichtbarem Licht, UV-, IR- oder Wärmestrahlung reagieren die Kodiermittel für den Prüfer wahrnehmbar als Echtheits- bzw. Originalitätsmerkmal entweder in den Aufreißbändern oder in Verbindung mit der Verpackung. Es liegt auch im Bereich der Erfindung, Reaktionsfarben als Kodiermittel zu verwenden, wobei die einzelnen Komponenten von Reaktionsfarben durch Kontaktierung miteinander reagieren und somit als Echtheits- bzw. Originalitätshinweis dienen. Das gemäß der Erfindung einzusetzende elektrisch leitende Polymer ist vorzugsweise ein Polyethylendioxythiophenpolystyrolsulfonat (PEDT/PSS).

Eine besondere Ausgestaltungsform der Erfindung sieht vor, Teilbänder zu einem Aufreißband zusammenzufügen. Die einzelnen Teilbänder können - wie bereits beschrieben - aus Substraten, aus flächenhaft oder streuhaft metallisierten Applikationen und aus elektrisch leitenden Polymeren bestehen, wobei die einzelnen Teilbänder ebenfalls aus Schutzschichten, Trennmittelschichten, Kleberschichten und einem Primer bestehen können. Die Auswahl und Anordnung der einzelnen Schichten richtet sich nach der gewünschten Verwendung und nach der Verarbeitungstechnologie. Unterschiedliche Flächenwiderstände einzelner Schichten in den Teilbändern liegen auch hier im Bereich der Erfindung. Die gleich oder mit unterschiedlichem Aufbau hergestellten Teilbänder ergeben für sich allein oder aber nach ihrer Verbindung zu einem Aufreißband Kodierungen. Werden Kodierungen erst durch die Zusammenfügung von Teilbändern gebildet, so ist deren passgenaue Zusammenbringung eine wesentliche Voraussetzung. Sämtliche Kodiermittel auf den Teilbändern und auf dem Aufreißband können auf der aufzubringenden Fläche unterschiedlich ausgerichtet sein.

Die Erfindung wird im Folgenden anhand der in den Zeichnungen dargestellten Ausführungsbeispiele näher erläutert und beschrieben. Die Zeichnungen zeigen:
- Figur 1a: Teildarstellung eines Produkts in Folienverpackung mit Aufreißband
- Figur 1b: Schematisierte Teildarstellung eines Aufreißbandes
- Figur 1c: Schematisierte Teildarstellung eines Aufreißbandes mit Kodierung
- Fig. 2a - 2c: Schematischer Schichtaufbau verschiedener Varianten von Aufreißbändern
- Fig. 3a - 3c: Weitere Varianten eines schematischen Schichtaufbaus von Aufreißbändern
- Fig. 4a - 4b: Warenfluss bei der Herstellung von Aufreißbändern und "Abzweigung" im Warenfluss
- Figur 5: Schematische Darstellung eines Zweikomponenten-Aufreißbandes
- Figur 6: Schematische Darstellung eines kodierten Aufreißbandes

### Beispiel 1:

In Figur 1 ist ein Produkt in Folienverpackung **2** mit Aufreißband **1,** welches mit der Folienverpackung **2** beispielsweise verpresst, verklebt oder gesiegelt ist, dargestellt. Das Aufreißband **1** ist üblicherweise als Flachfolie ausgebildet, die stärker ist als die Folienverpackung **2.** Verwendung finden Aufreißfäden **1**, die eine Dicke von ca. 30-50 µm und eine Breite von 1 mm bis 2 mm aufweisen. Zur besseren Kenntlichmachung ist das Aufreißband **1** häufig farblich gestaltet und hebt sich somit von der Folienverpackung **2** deutlich ab. Zum Greifen des Aufreißbandes **1** ist dieses am Anfang über die Folienverpackung **2** hinausstehend als Lasche **3** ausgebildet. In der Figur 1b ist ein erfindungsgemäßes Aufreißband **1** zur Identifikation der Originalität durch den Hersteller oder befugte Kontrollorgane schematisch als Teilstück dargestellt. Es enthält im Wesentlichen ein Substrat **10,** eine flächen- oder streuhaft metallisierte Applikation bzw. Applikationsschicht **13** und ein elektrisch leitendes Polymer **12** mit einem Flächenwiderstand in der Größenordnung von 15-100 kΩ / □, wobei die Differenz zwischen dem Flächenwiderstand der flächen- oder streuhaft metallisierten Schicht **13** und dem Flächenwiderstand des elektrisch leitenden Polymers **12** größer als 100 kΩ / □ ist. Die Schichten sind wahlweise austauschbar.

### Beispiel 2:

In diesem Ausführungsbeispiel ist das Substrat **10** mit einer flächenhaft metallisierten Schicht **13** mit einem Flächenwiderstand größer als 200 kΩ / □ versehen. Das humanvisuell nicht sichtbare elektrisch leitende Polymer **12** - hier ein Polyethylendioxythiophenpolystyrolsulfonat - gibt hier den Hersteller und das Herstellungsdatum an und ist in Figur 1c dargestellt.

### Beispiel 3:

Figur 2a stellt eine weitere Variante des Aufreißbands **1** dar. Ein Substrat **10** ist mit einem Primer **11** geglättet. Auf diesem befindet sich das elektrisch leitende Polymer **12,** welches wiederum falls notwendig mit einem Primer **11** versehen ist. Darauf folgt die metallisierte Schicht **13** und falls anwendungsbedingt gewünscht eine abschließende Schutzschicht **14,** wobei auch zwischen der metallisierten Schicht **13** und der Schutzschicht **14** ein Primer **11** erforderlich sein kann. Auf der Schutzschicht **14** kann auch ein farblicher Lack - in der Figur 2a nicht dargestellt - zur optischen Veredelung aufgetragen sein. Es ist auch denkbar, dass die Schutzschicht **14** aus einer solchen Lackschicht besteht. Die Lage des elektrisch leitenden Polymers **12** kann mit der metallisierten Schicht **13** vertauscht werden. Die verwendeten Primer **11** können jeweils auch als Haftvermittler wirken. Zusätzlich enthält das Aufreißband **1** eine Kleberschicht **15** zur Verbindung mit der Folienverpackung **2.** Wird das Aufreißband **1** mit der Folienverpackung **2** verpresst oder gesiegelt, kann auf die Kleberschicht **15** verzichtet werden. Da das Aufreißband **1** meist auf Rollen gewickelt wird, ist es sinnvoll, eine Seite dessen mit einem Trennmittel **9,** insbesondere einem Silikonfilm, zu versehen. Als Trennmittel **9** kann das Aufreißband **1** auch mit einem Transferband **16** (Figur 2c) versehen werden, wobei das Transferband **16** Justagemittel **8,** beispielsweise Perforationen, Magnetspuren oder optische Marken zum positionsgenauen Applizieren des Aufreißbandes **1** auf der Folienverpackung **2** enthält.

### Beispiel 4:

In Abwandlung des Beispiels 3 ist in dieser Ausgestaltungsform - dargestellt in Figur 2b - das Substrat **10** beidseitig beschichtet, wobei auf der einen Seite des Substrats **10** sich ein elektrisch leitendes Polymer **12** und auf der anderen Seite die metallisierte Schicht **13** befindet.

### Beispiel 5:

Eine weitere Variante zeigt Fig. 2c. Zwei Teilbänder **30; 31** werden unabhängig voneinander hergestellt und miteinander verbunden. Die Teilbänder **30; 31** sind beispielsweise verklebt oder verpresst oder gesiegelt und bilden zusammengefügt das Aufreißband **1.** Das eine Teilband **30** besteht neben anderen Schichten aus einem Substrat **10** und dem elektrisch leitenden Polymer **12** und das andere Teilband **31** im Wesentlichen aus einem Substrat **10** und der metallisierten Schicht **13** besteht. Je nach beabsichtigter künftiger Verwendung und je nach technologischen Möglichkeiten sind die wesentlichen Schichten der Teilbänder **30; 31** untereinander austauschbar und die Teilbänder **30;31** sind an unterschiedlichen Stellen zusammenfügbar.

### Beispiel 6:

In einer weiteren Ausgestaltungsform des Aufreißbandes **1** bzw. der Teilbänder **30; 31** ist das elektrisch leitende Polymer **12** flächenmoduliert appliziert. Die Figur 3a verdeutlicht den schematischen Aufbau eines Teilstücks eines Aufreißbandes **1.** Auf Grund der unterschiedlichen Auftragsstärke und der sich daraus ergebenden sich ändernden Flächenwiderstände entsteht eine Kodierung. In diesem Ausführungsbeispiel repräsentieren die modulierten Flächenwiderstände eine spezifische Kodierung des Herstellers. (hierzu Figur 3a)

### Beispiel 7:

Dieses Beispiel beschreibt ein Aufreißband **1** bzw. Teilbänder **30; 31** ähnlich dem in Beispiel 6 beschriebenen, wobei das elektrisch leitende Polymer **12** partiell aufgetragen ist. Wie in Figur 3b dargestellt, ergeben die partiellen Aufträge von Polymer **12** partiell sich ändernde Flächenwiderstände, die wiederum als Kodierungen dienen und Produktionsdaten wie logistische Wege, Chargen, Bestimmungsorte, Produktklassen oder Seriennummem darstellen können.

### Beispiel 8:

Variiert aus den Beispielen 6 und 7 wird anhand der Figur 3c eine weitere Ausgestaltungsform des Aufreißbandes **1** bzw. der Teilbänder **30; 31** vorgestellt. Das elektrisch leitende Polymer **12** ist partiell aufgetragen, und die jeweiligen Abschnitte der partiellen Aufträge sind flächenmoduliert appliziert. Auf Grund der sich dadurch partiell ändernden Flächenwiderstände entsteht eine Kodierung, welche den Hersteller und das Herstellungsdatum und durch die flächenmodulierten Abschnitte entsteht eine Kodierung, welche eine spezifische Kodierung des Herstellers repräsentieren.

### Beispiel 9:

Nach diesem Ausführungsbeispiel werden eine oder mehrere Kodierungen kombiniert nach den Beispielen 6, 7 und/oder 8 vorgeschlagen, wobei diese in unterschiedlichen Flächenrichtungen realisiert werden. So wird beispielsweise das elektrisch leitende Polymer **12** in einer Flächenrichtung partiell-flächerunoduliert - siehe Beispiel 8 - aufgetragen und in einer anderen Flächenrichtung partiell - siehe Beispiel 7 - appliziert, wobei in beiden Richtungen unterschiedliche Kodierungen entstehen.

### Beispiel 10:

In einer weiteren Ausgestaltungsform des Aufreißbandes **1** bzw. der Teilbänder **30; 31** wird ein Primer **11,** wie das elektrisch leitendes Polymer **12** in den Beispielen 6 bis 9, partiell oder flächenmoduliert oder partiell-flächenmoduliert aufgetragen. Die dadurch entstehende Struktur des Primerauftrags **11** überträgt sich als Masterstruktur auf die aufzubringende Schicht aus elektrisch leitendendem Polymer **12** und/oder eine metallisierte Schicht **13.** Es entstehen Kodierungen wie in den Beispielen 6 bis 9 beschrieben.

### Beispiel 11:

Figur 4a zeigt einen üblichen Warenfluss- bzw. Verteilerweg für ein Aufreißband **1.** Ein autorisierter Hersteller von Sicherheitsmerkmalen stellt das Aufreißband **1** her und liefert dies dem Verpacker. Die Möglichkeiten für Produktpiraten oder unautorisierte Produzenten, an dieses Aufreißband **1** zu gelangen, sind vielfältig und für den Kontrollierenden leider oft nicht nachvollziehbar. Gemäß der Darstellung in Figur 4a wird das Original-Aufreißband **1** beispielsweise während des Transports zum Verpacker "abgezweigt". In Figur 4b ist in getrennter Logistik ein Warenfluss wie durch Anwendung des erfindungsgemäßen Aufreißbandes **1,** bestehend aus zwei oder mehreren Komponenten, dargestellt. Zwei Hersteller von Fadenkomponenten stellen Teile eines Aufreißbandes **1** her und liefern diese dem Verpacker. Diese Teilbänder **30; 31** werden vorzugsweise mit üblichen Transferverfahren - dargestellt in Figur 5 - erst beim Verpacker miteinander verbunden und stellen jedes für sich Kodierungen oder durch die Kombination miteinander Kodierungen dar. Vorteilhafterweise sollten die Teilbänder **30; 31** oder die Kombination der Teilbänder **30; 31** kompatibel zu den üblichen Anlagen sein. Die Dicke der einzelnen Teilbänder **30; 31** ist so zu wählen, dass die Gesamtdicke des Aufreißbands **1** die üblicherweise verwendete Dicke von 30-50 µm nicht übersteigt. Durch die Kombination wird eine weitaus höhere Sicherheitsstufe erreicht, da zwei Komponenten über verschiedene Verteilerwege zum Anwender gelangen. Durch die zwei getrennt gelieferten Komponenten entsteht eine sehr hohe Schwelle für Fälscher und Kriminelle oder unautorisierte Produzenten und ist in Fig. 4 b durch unterbrochene Pfeile dargestellt. Wie bereits oben erläutert, kann jedes Teilband **30; 31** für sich oder aber die Kombination der Teilbänder **30; 31** eine Kodierung darstellen. Aus der Kombination zweier Teilbänder **30; 31** entsteht ein kodiertes Aufreißband **1.** Die Entstehung der Kodierung ist in Figur 6 dargestellt. Erst durch das passgenaue Zusammenbringen beider Teilbänder **30; 31** entsteht die gewünschte Kodierung, welche die Originalität des Produkts repräsentiert. Verschiedene Kodierungsversionen sind durch gezielten Versatz beim Zusammenbringen beider Teilbänder **30; 31** zu erzielen. Die einzelnen Kodiermittel können verschiedene, vorzugsweise elektrische, magnetische, optische Wirkweisen besitzen. Durch ihre Anzahl, Anordnung, Geometrie und Eigenschaften oder deren Kombination entstehen für den Prüfer detektierbare Kodierungen. In diesem Ausführungsbeispiel stellt die Kodierung des Teilbandes **30** den Produktionsstandort **20** und die Kodierung des Teilbandes **31** die Produktionsdaten **21** dar.

### Beispiel 12:

In Abwandlung zu Beispiel 11 sind in dieser bevorzugten Ausführungsvariante die Kodierungen des einzelnen Teilbandes **30; 31** unvollständig und ergeben erst in Kombination ein Aufreißband **1** mit einer entschlüsselbaren bzw. detektierbaren Kodierung. Insbesondere können die einzelnen Teilbänder **30; 31** auch Kodiermittel besitzen, welche physikalisch beeinflussbar sind, beispielsweise durch Energiezuführung, insbesondere in Form von sichtbarem Licht, UV- , IR- oder Wärmestrahlung oder aber auch durch chemische Beeinflussung. Es liegt auch im Bereich der Erfindung, die einzelnen Teilbänder **30;31** mit Komponenten einer Reaktionsfarbe zu versehen, welche bei Kontakt miteinander reagieren.

### Beispiel 13:

Unter Anwendung der in den Beispielen beschriebenen Varianten wird eine Kodierung erst durch das Verbinden eines Aufreißbandes **1** mit einer Verpackung aktiviert. Es entsteht eine entschlüsselbare bzw. detektierbare Kodierung durch Kombination des Aufreißbandes **1** mit Markierungen der Verpackung, beispielsweise durch die positionsgenaue Verbindung des Aufreißbandes **1** mit einer Folienverpackung **2.**

## Patentansprüche

1. Sicherheitsmerkmale vorzugsweise Aufreißbänder bzw. -fäden **(1),** zur Identifikation der Originalität von Produkten durch den Hersteller oder befugte Kontrollorgane, bestehend aus Substraten **(10),** aus flächenhaft oder streuhaft metallisierten Applikationen **(13)** mit einem definierten Flächenwiderstand und aus elektrisch leitenden Polymeren **(12)** mit einem definierten Flächenwiderstand, **dadurch gekennzeichnet, dass** die Differenz zwischen den Flächenwiderständen größer als 100 kΩ / □ ist und die Aufreißbänder **(1)** mit Verpackungen verbunden sind.

2. Sicherheitsmerkmale nach Anspruch 1, **dadurch gekennzeichnet, dass** der Flächenwiderstand der flächenhaft- oder streuhaft metallisierten Applikationen **(13)** größer ist als 200 kΩ / □.

3. Sicherheitsmerkmale nach Anspruch 1, **dadurch gekennzeichnet, dass** der Flächenwiderstand von elektrisch leitenden Polymeren **(12)** in einer Größenordnung von 15 - 100 kΩ / □ liegt.

4. Sicherheitsmerkmale nach Anspruch 1, **dadurch gekennzeichnet, dass** ein oder mehrere Substrate **(10),** elektrisch leitende Polymere **(12)** und flächenhaft oder streuhaft metallisierte Applikationen **(13)** wahlweise untereinander austauschbar angeordnet sind.

5. Aufreißbänder **(1)** nach Anspruch 1, **dadurch gekennzeichnet, dass** die Aufreißbänder **(1)** wahlweise Schutzschichten **(14),** Trennmittel **(9)** oder Kleberschichten **(15)** enthalten und diese untereinander austauschbar sind.

6. Aufreißbänder **(1)** nach Anspruch 5, **dadurch gekennzeichnet, dass** das Trennmittel **(9)** vorzugsweise eine silikonisierte Schicht oder ein Transferband **(16)** ist und mit Justagemitteln **(8),** beispielsweise Perforationen, Magnetspuren, optischen Marken oder auch mit deren Kombination ausgestattet ist.

7. Aufreißbänder **(1)** nach Anspruch 1, **dadurch gekennzeichnet, dass** die Aufreißbänder **(1)** Primer **(11)** enthalten, wobei die Primer **(11)** Substrate **(10)** glätten und Haftvermittler sind.

8. Sicherheitsmerkmale nach einem oder mehreren der vorhergehenden Ansprüche, **dadurch gekennzeichnet, dass** elektrisch leitende Polymere **(12),** flächenhaft oder streuhaft metallisierte Applikationen **(13),** Substrate **(10),** Schutzschichten **(14)** und Primer **(11)** wahlweise als Kodiermittel angeordnet sind.

9. Sicherheitsmerkmale nach einem oder mehreren der vorhergehenden Ansprüche, **dadurch gekennzeichnet, dass** die Kodiermittel mit elektrischen und/oder optischen und/oder magnetischen Wirkweisen ausgestattet sind.

10. Sicherheitsmerkmale nach einem oder mehreren der vorhergehenden Ansprüche, **dadurch gekennzeichnet, dass** die elektrisch leitenden Polymere **(12)** partiell oder flächenmoduliert oder partiell-flächenmoduliert appliziert sind.

11. Sicherheitsmerkmale nach einem oder mehreren der vorhergehenden Ansprüche, **dadurch gekennzeichnet, dass** der Flächenwiderstand der elektrisch leitenden Polymere **(12)** eine lesbare, insbesondere mittels kapazitiver Kopplung detektierbare Kodierung ist.

12. Sicherheitsmerkmale nach einem oder mehreren der vorhergehenden Ansprüche, **dadurch gekennzeichnet, dass** die flächenhaft oder streuhaft metallisierten Applikationen **(13)** partiell oder flächenmoduliert oder partiell-flächenmoduliert appliziert sind.

13. Sicherheitsmerkmale nach einem oder mehreren der vorhergehenden Ansprüche, **dadurch gekennzeichnet, dass** der Flächenwiderstand der flächenhaft oder streuhaft metallisierten Applikationen **(13)** eine lesbare, insbesondere mittels kapazitiver Kopplung detektierbare Kodierung ist.

14. Sicherheitsmerkmale nach einem oder mehreren der vorhergehenden Ansprüche, **dadurch gekennzeichnet, dass** die Kodiermittel physikalisch oder chemisch beeinflussbar sind.

15. Sicherheitsmerkmale nach einem oder mehreren der vorhergehenden Ansprüche, **dadurch gekennzeichnet, dass** die Kodiermittel durch Energiezuführung, insbesondere in Form von sichtbarem Licht, UV- , IR- oder Wärmestrahlung als Sicherheitsmerkmal in den Aufreißbändern **(1)** und/oder in Verbindung mit der Verpackung reagieren.

16. Sicherheitsmerkmale nach einem oder mehreren der vorhergehenden Ansprüche, **dadurch gekennzeichnet, dass** die Kodiermittel aus Komponenten einer Reaktionsfarbe bestehen und erst durch Kontaktierung der Komponenten miteinander reagieren.

17. Sicherheitsmerkmale nach einem oder mehreren der vorhergehenden Ansprüche, **dadurch gekennzeichnet, dass** die Primer **(11)** partiell oder flächenmoduliert aufgetragen sind.

18. Sicherheitsmerkmale nach einem oder mehreren der vorhergehenden Ansprüche, **dadurch gekennzeichnet, dass** das elektrisch leitende Polymer **(12)** ein Polyethylendioxythiophenpolystyrolsulfonat (PEDT/PSS) ist.

19. Aufreißbänder bzw. -fäden **(1)** nach mindestens einem der Ansprüche 1 bis 18 **dadurch gekennzeichnet, dass** sie aus mehreren Teilbändern **(30; 31)** bestehen, wobei jedes dieser Teilbänder **(30; 31)** aus Substraten **(10),** aus flächenhaft oder streuhaft metallisierten Applikationen **(13)** mit einem definierten Flächenwiderstand oder aus elektrisch leitenden Polymeren **(12)** mit einem definierten Flächenwiderstand oder aus Kombinationen dieser besteht und die Differenz zwischen den Flächenwiderständen größer als 100 kΩ / □ ist und die aus Teilbändern **(30;31)** zusammengefügten Aufreißbänder **(1)** mit Verpackungen verbunden sind.

20. Sicherheitsmerkmale nach Anspruch 19, **dadurch gekennzeichnet, dass** ein oder mehrere Substrate **(10),** elektrisch leitende Polymere **(12),** flächenhaft oder streuhaft metallisierte Applikation/en **(13),** Schutzschichten **(14),** Trennmittel **(9),** Justagemittel **(8),** Primer **(11)** und Kleberschichten **(15)** wahlweise untereinander austauschbar und in unterschiedlicher Anzahl in den einzelnen Teilbändern **(30;31)** angeordnet sind.

21. Sicherheitsmerkmale nach den Ansprüchen 19 und 20, **dadurch gekennzeichnet, dass** die Teilbänder **(30;31)** im Schichtaufbau so angeordnet sind, dass sie eigenständige Kodiermittel und im miteinander verbundenen Zustand die Teilbänder **(30;31)** andere, zusammengesetzte Kodiermittel enthalten.

22. Sicherheitsmerkmale nach den Ansprüchen 19 bis 21, **dadurch gekennzeichnet, dass** durch die Anzahl, Anordnung und/oder Geometrie der in den Teilbändern **(30; 31)** enthaltenen Substrate **(10),** elektrisch leitende Polymere **(12),** flächenhaft oder streuhaft metallisierten Applikationen **(13)** und deren passgenaue Zusammenbringung zu Aufreißbändern **(1)** Kodiermittel, beispielsweise als Produktionsstandort **(20)** oder als Produktionsdaten **(21)** angeordnet sind.

23. Sicherheitsmerkmale nach einem oder mehreren der Ansprüche 19 bis 22, **dadurch gekennzeichnet, dass** Komponenten einer Reaktionsfarbe in den Teilbändern **(30; 31)** enthaltenen sind und erst durch Kontaktierung der Teilbänder **(30; 31)** die Komponenten zu einem Kodierungsmittel miteinander reagieren.

24. Sicherheitsmerkmale nach einem oder mehreren der vorhergehenden Ansprüche 1 bis 23, **dadurch gekennzeichnet, dass** die Aufreißbänder **(1)** und/oder die Teilbänder **(30; 31)** Kodiermittel enthalten und diese in unterschiedlichen Flächenrichtungen partiell oder flächenmoduliert oder partiell-flächenmoduliert angeordnet sind.

## Claims

1. Security features, preferably tear-off strips or threads (1), for identification of the originality of products by the manufacturer or authorized inspection bodies, comprising substrates (10), surface or randomly metallized applications (13) having a defined surface resistance and electrically conductive polymers (12) having a defined surface resistance, **characterized in that** the difference between the surface resistances is greater than 100 kΩ/□ and the tear -off strips (1) are joined to packages.

2. Security features according to Claim 1, **characterized in that** the surface resistance of the surface or randomly metallized applications (13) is greater than 200 kΩ/□.

3. Security features according to Claim 1, **characterized in that** the surface resistance of electrically conductive polymers (12) is of the order of magnitude of 15 - 100 kΩ/□.

4. Security features according to Claim 1, **characterized in that** one or more substrates (10), electrically conductive polymers (12) and surface or randomly metallized applications (13) are arranged such that they can be interchanged with one another as desired.

5. Tear-off strips (1) according to Claim 1, **characterized in that** the tear-off strips (1) optionally contain protective layers (14), release agents (9) or adhesive layers (15) and these can be interchanged with one another.

6. Tear-off strips (1) according to Claim 5, **characterized in that** the release agent (9) is preferably a siliconized layer or a transfer tape (16) and is equipped with adjusting means (8), for example perforations, magnetic tracks, optical marks or else with their combination.

7. Tear-off strips (1) according to Claim 1, **characterized in that** the tear-off strips (1) contain primers (11), the primers (11) smoothing substrates (10) and being adhesion promoters.

8. Security features according to one or more of the preceding claims, **characterized in that** electrically conductive polymers (12), surface or randomly metallized applications (13), substrates (10), protective layers (14) and primers (11) are optionally arranged as coding means.

9. Security features according to one or more of the preceding claims, **characterized in that** the coding means are equipped with electrical and/or optical and/or magnetic modes of action.

10. Security features according to one or more of the preceding claims, **characterized in that** the electrically conductive polymers (12) are applied partially or with surface modulation or with partial surface modulation.

11. Security features according to one or more of the preceding claims, **characterized in that** the surface resistance of the electrically conductive polymers (12) is a legible code, in particular detectable by means of capacitive coupling.

12. Security features according to one or more of the preceding claims, **characterized in that** the surface or randomly metallized applications (13) are applied partially or with surface modulation or with partial surface modulation.

13. Security features according to one or more of the preceding claims, **characterized in that** the surface resistance of the surface or randomly metallized applications (13) is a legible code, in particular detectable by means of capacitive coupling.

14. Security features according to one or more of the preceding claims, **characterized in that** the coding means can be influenced physically or chemically.

15. Security features according to one or more of the preceding claims, **characterized in that** the coding means react as a result of the supply of energy, in particular in the form of visible light, UV, IR or thermal radiation, as a security feature in the tear-off strips (1) and/or in conjunction with the package.

16. Security features according to one or more of the preceding claims, **characterized in that** the coding means consist of components of a reactive ink and react with one another only by making contact between the components.

17. Security features according to one or more of the preceding claims, **characterized in that** the primers (11) are applied partially or with surface modulation.

18. Security features according to one or more of the preceding claims, **characterized in that** the electrically conductive polymer (12) is a polyethylene dioxythiophene polystyrene sulphonate (PEDT/PSS).

19. Tear-off strips or threads (1) according to at least one of Claims 1 to 18, **characterized in that** they consist of a plurality of partial strips (30; 31), each of these partial strips (30; 31) comprising substrates (10), surface or randomly metallized app lications (13) having a defined surface resistance, electrically conductive polymers (12) having a defined surface resistance or combinations of these, and the difference between the surface resistances being greater than 100 kΩ/ □ and the tear-off strips (1) joined together from partial strips (30; 31) being joined to packages.

20. Security features according to Claim 19, **characterized in that** one or more substrates (10), electrically conductive polymers (12), surface or randomly metallized applications (13), protective layers (14), release agents (9), adjusting means (8), primers (11) and adhesive layers (15) can be interchanged with one another as desired and are arranged in different numbers in the individual partial strips (30; 31).

21. Security features according to Claims 19 and 20, **characterized in that** the partial strips (30; 31) are arranged in the layer structure such that they contain independent coding means and, when joined to one another, the partial strips (30; 31) contain other assembled coding means.

22. Security features according to Claims 19 to 21, **characterized in that**, by means of the number, arrangement and/or geometry of the substrates (10), electrically conductive polymers (12), surface or randomly metallized applications (13) contained in the partial strips (30; 31) and their bringing together in accurate register to form tear-off strips (1), coding means are provided, for example as production site (20) or as production data (21).

23. Security features according to one or more of Claims 19 to 22, **characterized in that** components of a reactive ink are contained in the partial strips (30; 31) and the components react with one another to form a coding means only after contact has been made between the partial strips (30; 31).

24. Security features according to one or more of the preceding claims 1 to 23, **characterized in that** the tear-off strips (1) and/or the partial strips (30; 31) contain coding means and these are arranged in different surface directions, partially or with surface modulation or with partial surface modulation.

## Revendications

1. Caractères distinctifs de sécurité, de préférence bandes de déchirure (1), pour identifier l'origine de produits par le fabricant ou des organismes de contrôle agréés, constitués de substrats (10), de métallisations (13) appliquées sur toute la surface ou de manière disséminée, qui présentent une résistance de surface définie ainsi que de polymères électriquement conducteurs (12) dont la résistance de surface est définie, **caractérisés en ce que** la différence entre les résistances de surface est supérieure à 100 kΩ/□ et les bandes de déchirure (1) sont reliées à des emballages.

2. Caractères distinctifs de sécurité selon la revendication 1, **caractérisés en ce que** la résistance de surface des métallisations (13) appliquées sur toute la surface ou de manière disséminée est supérieure à 200 kΩ/□.

3. Caractères distinctifs de sécurité selon la revendication 1, **caractérisés en ce que** la résistance de surface des polymères électriquement conducteurs (12) est de l'ordre de 15 à 100 kΩ/□.

4. Caractères distinctifs de sécurité selon la revendication 1, **caractérisés en ce qu'**un ou plusieurs substrats (10), polymères électriquement conducteurs (12) et métallisations (13) appliquées sur toute la surface ou de manière disséminée sont agencés de manière à pouvoir être interchangés facultativement les uns avec les autres.

5. Bandes de déchirure (1) selon la revendication 1, **caractérisées en ce que** le s bandes de déchirure (1) contiennent facultativement des couches de protection (14), de moyens de séparation (9) ou des couches d'adhésif (15) qui peuvent être intervertis les uns avec les autres.

6. Bandes de déchirure (1) selon la revendication 5, **caractérisées en ce que** le moyen de séparation (9) est de préférence une couche siliconée ou une bande de transfert (16) et est dotée de moyens d'ajustement (8), par exemple de perforations, des boucles magnétiques, des repères optiques ou également de combinaisons de ces moyens.

7. Bandes de déchirure (1) selon la revendication 1, **caractérisées en ce que** les bandes de déchirure (1) contiennent des couches de fond (11), les couches de fond (11) lissant les substrats (10) ou étant des agents de renforcement de l'adhérence.

8. Caractères distinctifs de sécurité selon l'une ou plusieurs des revendications précédentes, **caractérisés en ce que** des polymères (12) électriquement conducteurs, des métallisations (13) appliquées sur toute la surface ou disséminées sur la surface, des substrats (10), des couches de protection (14) et des couches de fond (11) sont disposés sélectivement pour servir de moyen de codage.

9. Caractères distinctifs de sécurité selon l'une ou plusieurs des revendications précédentes, **caractérisés en ce que** les moyens de codage ont des modes d'action électriques et/ou optiques et/ou magnétiques.

10. Caractères distinctifs de sécurité selon l'une ou plusieurs des revendications précédentes, **caractérisés en ce que** les polymères électriquement conducteurs (12) sont appliqués sur des parties de la surface, avec une modulation en surface ou une modulation dans des parties de surface.

11. Caractères distinctifs de sécurité selon l'une ou plusieurs des revendications précédentes, **caractérisés en ce que** la résistance de surface des polymères électriquement conducteurs (12) forme un codage lisible qui peut être détecté en particulier par couplage capacitif.

12. Caractères distinctifs de sécurité selon l'une ou plusieurs des revendications précédentes, **caractérisés en ce que** les métallisations (13) appliquées sur toute la surface ou disséminées à la surface sont appliquées par parties ou avec une modulation en surface ou une modulation dans des parties de surface.

13. Caractères distinctifs de sécurité selon l'une ou plusieurs des revendications précédentes, **caractérisés en ce que** la résistance de surface des métallisations (13) appliquées sur la surface ou disséminées à la surface forment un codage lisible qui peut être détecté en particulier par couplage capacitif.

14. Caractères distinctifs de sécurité selon l'une ou plusieurs des revendications précédentes, **caractérisés en ce que** l'on peut agir physiquement ou chimiquement sur les moyens de codage.

15. Caractères distinctifs de sécurité selon l'une ou plusieurs des revendications précédentes, **caractérisés en ce que** les moyens de codage réagissent par apport d'énergie, en particulier sous la forme de lumière visible, de rayonnement UV, IR ou thermique, comme caractères distinctifs de sécurité dans les bandes de déchirure (1) et/ou lorsqu'ils sont reliés à l'emballage.

16. Caractères distinctifs de sécurité selon l'une ou plusieurs des revendications précédentes, **caractérisés en ce que** les moyens de codage sont constitués de composants d'une peinture réactive et ne réagissent les uns avec les autres qu'après que les composants ont été mis en contact mutuel.

17. Caractères distinctifs de sécurité selon l'une ou plusieurs des revendications précédentes, **caractérisés en ce que** les couches de fond (11) sont appliquées su r des parties de surface ou avec une modulation en surface.

18. Caractères distinctifs de sécurité selon l'une ou plusieurs des revendications précédentes, **caractérisés en ce que** le polymère électriquement conducteur (12) est un poly(dioxythiophène - éthylène)/polystyrènesulfonate (PEDT/PSS).

19. Bandes ou fils de déchirure (1) selon au moins l'une des revendications 1 à 18, **caractérisés en ce qu'**ils sont constitués de plusieurs bandes partielles (30; 31), chacune de ces bandes partielles (30; 31) étant constituée de substrats (10), de métallisations (13) appliquées sur toute la surface ou disséminées sur la surface et qui présentent une résistance de surface définie, de polymères électriquement conducteurs (12) qui présentent une résistance de surface définie ou de combinaisons de ces éléments, la différence entre les résistances de surface étant supérieure à 100 kΩ/□ et les bandes de déchirure (1) assemblées à partir des bandes partielles (30; 31) étant reliées à des emballages.

20. Caractères distinctifs de sécurité selon la revendication 19, **caractérisés en ce qu'**un ou plusieurs substrats (10), polymères électriquement conducteurs (12), métallisations (13) appliquées sur toute la surface ou disséminées à la surface, couches de protection (14), moyens de séparation (9), moyens d'ajustement (8), couches de fond (11) et couches d'adhésif (15) sont agencés de manière à pouvoir être échangés facultativement les uns avec les autres dans les bandes partielles (30; 31) individuelles et en un nombre différent.

21. Caractères distinctifs de sécurité selon les revendications 19 et 20, **caractérisés en ce que** les bandes partielles (30; 31) sont agencées en une structure de couches qui contient les moyens de codage proprement dits et de telle sorte que les bandes partielles (30; 31) contiennent d'autres moyens de codage lorsqu'elles sont assemblées les unes aux autres

22. Caractères distinctifs de sécurité selon les revendications 19 à 21, **caractérisés en ce que** par le nombre, l'agencement et/ou la géométrie des substrats (10), polymères électriquement conducteurs (12), métallisations (13) appliquées sur toute la surface ou disséminées à la surface, contenus dans les bandes partielles (30; 31) et leur assemblage en position précise pour former des bandes de déchirure (1), des moyens de codage sont disposés, par exemple sous la forme du site de production (20) ou de données de production (21).

23. Caractères distinctifs de sécurité selon l'une ou plusieurs des revendications 19 à 22, **caractérisés en ce que** les bandes partielles (30; 31) contiennent des composants d'une peinture réactive et **en ce que** les composants ne réagissent ensemble pour fournir un moyen de codage qu'après que les bandes partielles (30; 31) ont été mises en contact mutuel.

24. Caractères distinctifs de sécurité selon l'une ou plusieurs des revendications 1 à 23 qui précèdent, **caractérisés en ce que** les bandes de déchirure (1) et/ou les bandes partielles (30; 31) contiennent des moyens de codage, ces derniers étant agencés dans différentes directions de la sur face sous forme de parties de surface, avec modulation en surface ou modulation dans les parties de surface.
